# EUROPÄISCHE PATENTSCHRIFT

(11) **EP 1 714 785 B1**
(45) Veröffentlichungstag und Bekanntmachung des Hinweises auf die Patenterteilung: **27.08.2008**
(21) Anmeldenummer: 06007701.3
(22) Anmeldetag: 12.04.2006
(51) Int. Cl.: B41F 30/04

(54) **Trägerwelle für die Aufnahme der Wickelkernhülsen von Tuchrollen**
Shaft bore for engaging a sleeve of a blanket cylinder
Noyeau de cylindre pour l'enfilement d'un manchon de cylindre blanchet

(30) Priorität: 22.04.2005 DE 102005018848
(43) Veröffentlichungstag der Anmeldung: 25.10.2006
(73) Patentinhaber: Technotrans AG, 48336 Sassenberg (DE)
(72) Erfinder: Pfitzmaier, Thomas, 86514 Ustersbach (DE)
(74) Vertreter: Müller-Boré & Partner Patentanwälte

(56) Entgegenhaltungen:
- US-A- 1 230 190
- US-A- 3 639 959
- US-A1- 2002 040 651

## Beschreibung

### Beschreibung

Die Erfindung betrifft eine Trägerwelle für die Aufnahme der Wickelkernhülsen von Tuchrollen.

Insbesondere bezieht sich die Erfindung auf die Lagerung von Reinigungstuch-Rollen bei Offset-Druckmaschinen.

Reinigungstuchrollen werden üblicherweise auf einen Kern in der Form einer Hülse aus Pappe, Kunststoff oder auch Metall gewickelt. Die Hülsen werden auf Trägerwellen aufgeschoben und für die Zeit, bis der aufgewickelte Tuchvorrat verbraucht wird, axial und in Drehrichtung festgelegt. Wenn eine Tuchrolle verbraucht ist, wird die leere Hülse entfernt, und eine neue Tuchrolle wird auf die Welle aufgeschoben.

Eine solche Trägerwelle ist im Dokument US-A-1 230 190 offenbart.

Bei herkömmlichen Konstruktionen erfordert der Rollenwechsel die Zuhilfenahme von Werkzeug, um die leere Hülse zu entfernen und gegebenenfalls eine neue Rolle in Stellung zu bringen.

Die Notwendigkeit, Werkzeug für den Rollenwechsel einzusetzen, erweist sich häufig als nachteilig. Das benötigte Werkzeug ist häufig nicht ohne weiteres auffindbar und muß gesucht werden, zumindest herbeigeholt werden. Im übrigen kostet das Lösen bzw. Befestigen der Hülsen mithilfe des Werkzeugs Zeit.

Der Erfindung liegt die Aufgabe zugrunde, eine Aufnahme für eine Tuchrolle der genannten Art zu schaffen, die einen Rollenwechsel ohne Verwendung von Werkzeug ermöglicht.

Zur Lösung dieser Aufgabe ist die erfindungsgemäße Trägerwelle dadurch gekennzeichnet, dass sie an einem Ende ein sich zum Wellenende hin konisch erweiterndes Kopfstück mit unrundem Querschnitt aufweist und dass am anderen Ende ein werkzeuglos lösbares Endstück vorgesehen ist.

Die Montage einer Rolle auf der Trägerwelle erfolgt dadurch, dass die Trägerwelle in die Wickelkernhülse eingeschoben oder diese auf die Trägerwelle aufgeschoben wird. Zu diesem Zweck wird erfindungsgemäß das lösbare Endstück entfernt. Die Trägerwelle tritt in die Wickelkernhülse ein, bis das nach außen sich konisch erweiternde Kopfstück das Ende der Hülse erreicht. Da sich das Kopfstück konisch zum Ende der Welle hin erweitert und im übrigen unrund, beispielsweise mehrkantig ist, verklemmt sich die Welle in der Hülse bzw. die Hülse auf der Welle. Durch die unrunde Form des Kopfstücks wird erreicht, dass die Hülse auf der Welle drehfest gehalten wird. Eine unrunde Form bedeutet hier insbesondere, dass das Kopfstück einen eckigen, beispielsweise quadratischen oder sechseckigen Querschnitt oder einen mit scharfkantigen Rippen versehenen Querschnitt aufweist. In jedem Fall ist der Querschnitt so ausgebildet, dass die Hülse auf der Welle drehfest festgelegt wird. Die Hülse kann daher gegebenenfalls angetrieben oder auch gebremst werden.

Das lösbare Endstück am anderen Ende der Welle weist vorzugsweise einen Kugelrastmechanismus auf, dessen federnd vorgespannte Kugeln einerseits eine Verriegelung des Endstücks ermöglichen, andererseits aber zum Lösen des Endstück mithilfe eines Handgriffs von der Federvorspannung entlastet werden können.

Sowohl das Kopfstück als auch das Endstück weisen eine ringförmig vorspringende Schulter auf, die als axialer Anschlag für die Tuchrollen dient.

Im folgenden wird ein bevorzugtes Ausführungsbeispiel der Erfindung anhand der beigefügten Zeichnung näher erläutert.
- Fig. 1: ist eine Ansicht einer Tuchrolle auf einer erfindungsgemäßen Trägerwelle;
- Fig. 2: zeigt die Anordnung als Tuchrolle und Trägerwelle im Längsschnitt.

Eine Tuchrolle 10 ist beispielsweise auf eine Wickelkernhülse 12 in der Form einer Papphülse aufgewickelt. Die Wickelkernhülse 12 wird durch eine Trägerwelle 14 aufgenommen. Die Trägerwelle 14 wird im mittleren Bereich gebildet durch ein Rohr 16, insbesondere aus Stahl, an dessen rechtem Ende in Fig. 2 ein Kopfstück 18 befestigt ist und das auf der linken Seite in Fig. 2 in einen Wellenabschnitt 20 übergeht, an dem ein hülsenförmiges Endstück 22 lösbar befestigt ist.

Von dem Wellenabschnitt 20 geht nach links in Fig. 2 ein Schaftabschnitt 24 geringeren Durchmessers aus, auf den das hülsenförmige Endstück 22 aufschiebbar ist und auf dem dieses verrastbar ist, wie anschließend erläutert werden soll. Das Endstück weist im Bereich außerhalb der Tuchrolle 10 einen radial vorspringenden, eine Schulter 26 bildenden Ringabschnitt 28 auf, der als Anschlag für die Tuchrolle 10 dient und diese nach links in Axialrichtung festhält.

In Fig. 2 sind im übrigen federnd vorgespannte Rastkugeln 30 gestrichelt angedeutet. Diese legen das Endstück 22 auf dem Schaftabschnitt 24 fest. Aus dem Schaftabschnitt 24 tritt in Axialrichtung eine Druckstange 32 mit einem Knauf 34 an ihrem Ende aus. Die Druckstange 32 kann in Axialrichtung in den Schaftabschnitt 24 nach rechts in Fig. 2 hineingedrückt werden und löst dabei die Federvorspannung der Rastkugeln 30, so dass das hülsenförmige Endstück 22 abgezogen werden kann. Auf diese Weise kann die Tuchrolle nach links in Fig. 2 von der Trägerwelle 14 heruntergeschoben bzw. die Trägerwelle nach rechts in Fig. 2 aus der Tuchrolle herausgezogen werden.

Das Kopfstück weist innerhalb des Endes der Wickelkernhülse 16 einen Keilabschnitt 36 auf, der einen unrunden, insbesondere mehrkantigen, bei dem dargestellten Beispiel quadratischen Querschnitt aufweist. Dieser Keilabschnitt ist mit scharfkantigen Ecken versehen und läuft im übrigen in das Innere der Hülse 16 hinein konisch zusammen. Durch die konische Form und die scharfkantigen Ecken wird erreicht, dass das Kopfstück mit dem Keilabschnitt 36 beim Hereinziehen von rechts in die Wickelkernhülse sich hier in Drehrichtung verankert, beispielsweise in die Papphülse einschneidet. Der Querschnitt des Keilabschnitts 36 muß nicht quadratisch sein. Es muß sich auch nicht um ein gleichmäßiges Polygon handeln.

Möglich sind auch scharfkantige Rippen auf dem Umfang. Im Anschluß an den Keilabschnitt befindet sich außerhalb der Tuchrolle 10 ein nach außen vorspringender Ringabschnitt 38, der dem Ringabschnitt 28 am anderen Ende entspricht und als axialer Anschlag für die Tuchrolle dient. Außerhalb dieses Ringabschnitts 38 endet die Trägerwelle in einem kurzen Achszapfen 40.

Auf der linken Seite in Fig. 2 ist erkennbar, dass das hülsenförmige Endstück 22 am Übergang zu dem vorspringenden Ringabschnitt 28 eine konische Erweiterung aufweist, die einer konischen Erweiterung der Wickelkernhülse 12 entspricht.

## Patentansprüche

1. Trägerwelle (14) für die Aufnahme der Wickelkernhülsen (12) von Tuchrollen (10), **dadurch gekennzeichnet, dass** sie an einem Ende ein sich zum Achsenende hin konisch erweiterndes Kopfstück (18) mit unrundem Querschnitt aufweist und dass am anderen Ende ein werkzeuglos lösbares Endstück (22) vorgesehen ist.

2. Trägerwelle (14) nach Anspruch 1, **dadurch gekennzeichnet, dass** der unrunde Querschnitt des Kopfstücks (18) ein Mehrkant-Querschnitt ist.

3. Trägerwelle (14) nach Anspruch 1, **dadurch gekennzeichnet, dass** der unrunde Querschnitt des Kopfstücks (18) ein Querschnitt mit scharfkantigen Rippen auf dem Umfang ist.

4. Trägerwelle (14) nach einem der Ansprüche 1 bis 3, **dadurch gekennzeichnet, dass** an dem Kopfstück (18) ein nach außen vorspringender Ringabschnitt als axialer Anschlag für eine Tuchrolle (10) vorgesehen ist.

5. Trägerwelle (14) nach einem der Ansprüche 1 bis 4, **dadurch gekennzeichnet, dass** das werkzeuglos lösbare Endstück (22) mit einem Rastkugelmechanismus (30) gehalten ist.

6. Trägerwelle (14) nach Anspruch 5, **dadurch gekennzeichnet, dass** das Endstück (22) hülsenförmig ausgebildet ist und auf einen endseitigen Schaftabschnitt (24) mit gegenüber der Trägerwelle (14) verringertem Durchmesser aufgeschoben ist.

7. Trägerwelle (14) nach Anspruch 6, **dadurch gekennzeichnet, dass** auf dem hülsenförmigen Endstück (22) ein radial vorspringender Ringabschnitt (28) als axialer Anschlag für eine Tuchrolle (10) vorgesehen ist.

8. Trägerwelle (14) nach Anspruch 6 oder 7, **dadurch gekennzeichnet, dass** der Rastkugelmechanismus (30) mithilfe eines axial aus dem Schaftabschnitt (24) austretenden Druckstückes entriegelbar ist.

## Claims

1. Carrier shaft (14) for accommodating the winding-core sleeves (12) of cloth rolls (10), **characterized in that,** at one end, it has a headpiece (18) which widens conically towards the end of the axis and has a non-round cross section, and **in that** an endpiece (22) which can be released without the aid of tools is provided at the other end.

2. Carrier shaft (14) according to Claim 1, **characterized in that** the non-round cross section of the headpiece (18) is a polygonal cross section.

3. Carrier shaft (14) according to Claim 1, **characterized in that** the non-round cross section of the headpiece (18) is a cross section with sharp-edged ribs on the circumference.

4. Carrier shaft (14) according to one of Claims 1 to 3, **characterized in that** the headpiece (18) has provided on it an outwardly projecting annular portion as an axial stop for a cloth roll (10).

5. Carrier shaft (14) according to one of Claims 1 to 4, **characterized in that** the endpiece (22) which can be released without the aid of tools is retained by a latching-ball mechanism (30).

6. Carrier shaft (14) according to Claim 5, **characterized in that** the endpiece (22) is of sleeve-like design and is pushed onto an end shank portion (24) with a diameter which is smaller than that of the carrier shaft (14).

7. Carrier shaft (14) according to Claim 6, **characterized in that** a radially projecting annular portion (28) is provided on the sleeve-like endpiece (22) as an axial stop for a cloth roll (10).

8. Carrier shaft (14) according to Claim 6 or 7, **characterized in that** the latching-ball mechanism (30) can be unlocked with the aid of a pressure-exerting component which passes axially out of the shank portion (24).

## Revendications

1. Arbre porteur (14) pour la réception des manchons de noyau (12) de cylindres de blanchet (10), **caractérisé en ce qu'**il présente au niveau d'une extrémité une pièce de tête (18) s'étendant coniquement vers l'extrémité de l'axe avec une section ovale et **en ce qu'**au niveau de l'autre extrémité est prévue une pièce terminale (22) amovible sans outil.

2. Arbre porteur (14) selon la revendication 1, **caractérisé en ce que** la section ovale de la pièce de tête (18) est une section polygonale.

3. Arbre porteur (14) selon la revendication 1, **caractérisé en ce que** la section ovale (18) de la pièce de tête (18) est une section dotée de nervures à arêtes vives sur la périphérie.

4. Arbre porteur (14) selon l'une quelconque des revendications 1 à 3, **caractérisé en ce qu'**une section annulaire dépassant vers l'extérieur est prévue comme butée axiale pour un cylindre de blanchet (10) sur la pièce de tête (18).

5. Arbre porteur (14) selon l'une quelconque des revendications 1 à 4, **caractérisé en ce que** la pièce terminale (22) amovible sans outil est maintenue à l'aide d'un mécanisme à sphère d'arrêt (30).

6. Arbre porteur (14) selon la revendication 5, **caractérisé en ce que** la pièce terminale (22) est réalisée en forme de manchon et est enfilée sur une section de tige (24) côté extrémité présentant un diamètre réduit par rapport à l'arbre porteur (14).

7. Arbre porteur (14) selon la revendication 6, **caractérisé en ce qu'**une section annulaire (28) dépassant radialement est prévue comme butée axiale pour un cylindre de blanchet (10) sur la pièce terminale (22) en forme de manchon.

8. Arbre porteur (14) selon la revendication 6 ou 7, **caractérisé en ce que** le mécanisme à sphère d'arrêt (30) peut être désenclenché à l'aide d'un élément de pression sortant de la section de tige (24).
